# FASCICULE DE BREVET EUROPEEN

(11) **EP 2 767 984 B1**
(45) Date de publication et mention de la délivrance du brevet: **04.04.2018**
(21) Numéro de dépôt: 14154850.3
(22) Date de dépôt: 12.02.2014
(51) Int. Cl.: H01B 3/44, H01B 3/04, H01B 7/02

(54) **Cable d'énergie et/ou de telecommunication**
Energie- und/oder Telekommunikationskabel
Power and/or telecommunication cable

(30) Priorité: 13.02.2013 FR 1351238
(43) Date de publication de la demande: 20.08.2014
(73) Titulaire: Nexans, 92400 Courbevoie (FR)
(72) Inventeur: Allais, Arnaud, 69400 LIMAS (FR); Parasie, Yves, 95300 PONTOISE (FR); Mazel, Christelle, 38300 RUY (FR)
(74) Mandataire: Peguet, Wilfried

(56) Documents cités:
- GB-A- 2 165 689
- US-A- 3 792 192
- DATABASE WPI Week 201105, Derwent Publications Ltd., London, GB; AN 2010-Q35402 & CN 201 629 181 U (YUNNAN YUNLAN CABLE CO LTD) 10 Novembre 2010

## Description

La présente invention a pour objet un câble d'énergie et/ou de télécommunication comportant au moins deux couches électriquement isolantes.

Elle s'applique notamment, mais non exclusivement, aux câbles moyenne tension destinés notamment à rester opérationnels pendant un temps défini lorsqu'ils sont soumis à des conditions extrêmes telles que des incendies ou des inondations.

On sait que les câbles, qu'ils soient électriques ou optiques, destinés au transport d'énergie ou à la transmission de données comprennent au moins un élément conducteur, électrique ou optique, entouré par au moins une couche isolante.

On sait également que les câbles moyenne ou haute tension comportent généralement de l'intérieur vers l'extérieur :
- un élément conducteur central réalisé généralement en cuivre ou en aluminium ;
- une couche semi-conductrice interne entourant ledit élément conducteur central et réalisée généralement en un matériau polymère électriquement conducteur ;
- une couche électriquement isolante entourant ladite couche semi-conductrice interne ;
- un écran de protection externe conducteur entourant ladite couche isolante ;
- une gaine entourant ledit écran de protection externe.

Les câbles moyenne ou haute tension peuvent également comprendre une couche semi-conductrice externe disposée entre l'écran de protection externe conducteur qui consiste généralement en un ruban ou en une tresse métallique et la couche électriquement isolante.

La couche électriquement isolante entourant la couche semi-conductrice interne comporte généralement un mélange extrudé d'un polymère avec du mica .

A titre d'exemple, on peut citer le document GB-2 165 689 qui décrit un câble électrique comprenant deux ou plusieurs couches isolantes extrudées. Plus particulièrement, ce câble comprend un conducteur électrique centrale autour duquel se trouve les couches successives suivantes : une première couche semi-conductrice ; une première couche isolante extrudée à base d'un élastomère d'éthylène et de propylène (EPR) mélangé avec du mica, ou d'un copolymère de base mélangé avec du mica, ou d'un polyéthylène réticulé contenant des particules de carbone ; une seconde couche semi-conductrice ; une troisième couche semi-conductrice ; une seconde couche isolante extrudée ; et une quatrième semi-conductrice.

Il s'avère toutefois que l'utilisation d'un mélange extrudé d'un polymère avec du mica, en raison notamment de l'absence d'homogénéité et d'isotropie dudit mélange, notamment au niveau des interfaces avec les autres couches, peut provoquer une absence de matière à des endroits déterminés se traduisant par exemple par la présence de bulles d'air. Cette absence de matière peut engendrer des décharges électriques localisées en raison d'une augmentation de la valeur du champ électrique au niveau de ces espaces vides, au-delà de la limite de rigidité diélectrique, l'intensité du champ électrique variant en fonction de la tension électrique appliquée.

Il s'avère également que les câbles peuvent être soumis à des conditions extérieures extrêmes telles que des inondations ou des incendies qui provoquent notamment des modifications du champ électrique susceptibles de créer des décharges électriques partielles du type susdit au sein de la couche isolante.

La présente invention a notamment pour objet de remédier à ces inconvénients majeurs en proposant un câble d'énergie et/ou de télécommunication pouvant être protégé contre lesdites décharges électriques partielles, tout en présentant une bonne résistance à des conditions extérieures extrêmes.

A cet effet, elle propose un câble d'énergie et/ou de télécommunication, caractérisé en ce qu'il comporte :
- au moins un élément conducteur central ;
- une couche semi-conductrice interne entourant l'élément conducteur central ;
- une première couche électriquement isolante entourant ladite couche semi-conductrice interne, cette première couche étant une couche rubanée autour de ladite couche semi-conductrice interne ;
- une couche semi-conductrice de transition entourant ladite première couche électriquement isolante ;
- une seconde couche électriquement isolante entourant la couche semi-conductrice de transition ;
- une couche semi-conductrice externe entourant ladite seconde couche électriquement isolante.

De cette façon, la présence des couches semi-conductrices permet de prévenir l'apparition de décharges électriques partielles au niveau de l'interface entre ces dernières et les couches électriquement isolantes. La couche électriquement isolante de l'état de l'art est ainsi subdivisée en au moins deux couches électriquement isolantes indépendantes, comprises chacune entre deux couches semi-conductrices.

Dans la présente description, on entend par l'expression « couche rubanée » une couche sous la forme d'un ruban entouré autour de ladite couche semi-conductrice interne, pour former ladite première couche électriquement isolante.

Dans la présente invention, un ruban est classiquement une bande longue et étroite d'un matériau souple, destinée à être enroulée autour et le long du câble de l'invention. La couche formée par l'enroulement du ruban peut comprendre ou non des zones de recouvrement.

Les autres couches constitutives du câble de l'invention, à savoir la couche semi-conductrice interne, la couche semi-conductrice de transition, la seconde couche électriquement isolante, et la couche semi-conductrice externe peuvent être des couches extrudées le long du câble de l'invention, l'extrusion étant réalisée par des techniques bien connues de l'homme du métier.

Selon une variante d'exécution de l'invention, le matériau ou l'ensemble des matériaux composant la première couche électriquement isolante présente une permittivité électrique distincte de celle du (des) matériau(x) composant ladite seconde couche électriquement isolante.

Préférentiellement, le matériau ou l'ensemble des matériaux composant ladite première couche électriquement isolante présente une permittivité électrique supérieure à celle du (des) matériau(x) composant ladite seconde couche électriquement isolante.

Dans un mode de réalisation particulier, la première couche électriquement isolante peut être ininflammable et incombustible.

De manière préférentielle, la première couche électriquement isolante comprend un ou plusieurs matériaux lui permettant d'être résistant au feu. La résistance au feu est définie en l'espèce comme étant la propriété permettant à un élément de conserver ses propriétés physiques et mécaniques, et notamment ses propriétés d'isolation électrique, pendant un temps défini lorsqu'il est exposé à de fortes chaleurs ou directement au feu. De cette manière, dans une situation courante d'exploitation du câble, à savoir typiquement à température ambiante et dans un milieu considéré comme sain, les deux couches électriquement isolantes permettent d'atténuer l'intensité du champ électrique.

Dans l'hypothèse où le câble est exposé à une situation exceptionnelle telle qu'un incendie, même si la seconde couche électriquement isolante est détruite par le feu, la première couche électriquement isolante, grâce à ses propriétés lui permettant de résister au feu, permet avantageusement d'assurer une continuité du fonctionnement du câble.

Plus particulièrement, la première couche électriquement isolante peut comprendre avantageusement une charge inorganique résistante au feu. Notamment, elle comprend plus de 50% en poids de charge inorganique résistante au feu, de préférence plus de 60% en poids de charge inorganique résistante au feu, et de préférence plus de 70% en poids de charge inorganique résistante au feu. De préférence, la première couche électriquement isolante peut comprendre au plus 90% en poids de charge inorganique résistante au feu.

A titre d'exemple, la charge inorganique résistante au feu peut être le mica, qui est notamment une matière incombustible et ininflammable.

Dans un mode de réalisation particulièrement avantageux, la première couche électriquement isolante est un ruban comprenant :
- ladite charge inorganique résistante au feu,
- un support tissé sous la forme d'un ruban, le support tissé étant notamment de type inorganique tel qu'un support de fibres de verre, et
- un liant polymérique, notamment du type polymère inorganique tel que par exemple un polyorganosiloxane.

Le liant polymérique permet notamment de maintenir la charge inorganique sur la surface du support tissé.

De préférence, une seule des deux faces du support tissé (sous forme de ruban) comprend la charge inorganique résistante au feu, et plus particulièrement une seule des deux faces du support tissé est recouverte par la charge inorganique résistante au feu.

Dans un mode de réalisation particulier, la face du support tissé comprenant la charge inorganique se trouve directement en contact physique avec la couche semi-conductrice interne. De ce fait, la face du support tissé ne comprenant pas de charge inorganique se trouve plus particulièrement directement en contact physique avec la couche semi-conductrice de transition. Cette structure permet au câble de l'invention d'optimiser sa résistance au feu en intercalant la charge inorganique entre le support tissé et la couche semi-conductrice interne. L'installation de la première couche électriquement isolante s'en trouve également facilité par un plus grand rayon de courbure.

La seconde couche électriquement isolante de l'invention peut être avantageusement une couche extrudée.

Elle peut être une couche polymérique obtenue à partir d'un polymère d'oléfine, tel qu'un polymère d'éthylène.

De préférence, la seconde couche électriquement isolante ne comprend pas de charge inorganique telle que par exemple de charge inorganique résistante au feu. De manière particulièrement préférée, la seconde couche électriquement isolante est obtenue à partir d'une composition comprenant uniquement un ou plusieurs polymères d'oléfine commercialement disponible(s), et optionnellement un agent de réticulation.

Selon une première variante, la seconde couche électriquement isolante comprend du polyéthylène du type XLPE (« Cross-linked polyethylene »). Selon une seconde variante, la seconde couche électriquement isolante est composée de polyéthylène du type LDPE (« Low-Density polyethylene »). Dans un mode de réalisation particulier, le câble selon l'invention peut comprendre en outre :
- une seconde couche semi-conductrice de transition entourant la seconde couche électriquement isolante ; et
- une troisième couche électriquement isolante entourant la seconde couche semi-conductrice de transition.

Plus particulièrement, la seconde couche semi-conductrice de transition et la troisième couche électriquement isolante sont positionnées entre la seconde couche électriquement isolante et la couche semi-conductrice externe.

De manière préférentielle, le câble selon l'invention comporte en outre :
- un écran de protection externe conducteur entourant ladite couche semi-conductrice externe, qui consiste généralement en un ruban ou en une tresse métallique ; et
- une gaine entourant ledit écran de protection externe.

De manière préférentielle, la matrice et la forme desdites couches semi-conductrices sont compatibles avec celles des couches électriquement isolantes avec lesquelles elles sont en contact. Dans l'hypothèse où les couches électriquement isolantes sont rubanées, les couches semi-conductrices sont préférentiellement également rubanées.

D'autres caractéristiques et avantages de la présente invention apparaîtront à la lumière des exemples qui vont suivre en référence à la figure ci-annexée, lesdits exemples et figure étant donnés à titre illustratif et nullement limitatif.

La figure unique est une représentation schématique selon une coupe transversale du câble selon l'invention.

Le câble électrique 1, représenté selon une coupe transversale sur la figure unique, comporte notamment de l'intérieur vers l'extérieur :
- un élément conducteur central 2 ;
- une couche semi-conductrice interne 3 entourant ledit élément conducteur central 2 ;
- une première couche 4 électriquement isolante entourant ladite couche semi-conductrice interne 3 ;
- une couche semi-conductrice de transition 5 entourant ladite première couche 4 électriquement isolante ;
- une seconde couche 6 électriquement isolante entourant la couche semi-conductrice de transition 5 ;
- une couche semi-conductrice externe 7 entourant ladite seconde couche 6 électriquement isolante.

Préférentiellement, le câble électrique 1 selon l'invention peut également comprendre un écran de protection externe conducteur (non représenté) entouré par une gaine extérieure de protection (non représentée), l'écran de protection externe entourant la couche semi-conductrice externe 7.

De cette façon, notamment dans l'hypothèse où les deux couches 4, 6 électriquement isolantes n'ont pas la même composition, la présence des couches semi-conductrices 3, 5, 7 permet d'uniformiser le champ électrique et de prévenir les surtensions qui sont susceptibles de provoquer des décharges électriques partielles au niveau des interfaces avec lesdites couches 4, 6 électriquement isolantes.

Selon une variante d'exécution, le câble 1 selon l'invention peut comporter plus de deux couches électriquement isolantes, séparées chacune par une couche semi-conductrice de transition du type susdit.

Ainsi, à titre d'exemple, le câble 1 selon l'invention peut comprendre :
- une seconde couche semi-conductrice de transition entourant la seconde couche 6 électriquement isolante ; et
- une troisième couche électriquement isolante entourant la seconde couche semi-conductrice de transition.

Plus particulièrement, la seconde couche semi-conductrice de transition et la troisième couche électriquement isolante sont positionnées entre la seconde couche 6 électriquement isolante et la couche semi-conductrice externe 7. De manière préférentielle, la première couche 4 électriquement isolante est composée d'un ou de plusieurs matériaux lui permettant d'être résistant au feu. La résistance au feu est définie en l'espèce comme étant la propriété permettant à un élément de conserver ses propriétés physiques et mécaniques, et notamment ses propriétés d'isolation électrique, pendant un temps défini lorsqu'il est exposé à de fortes chaleurs ou directement au feu. Ainsi, le(s) matériau(x) de la première couche 4 électriquement isolante est (sont) de préférence non inflammables et incombustibles.

La première couche 4 électriquement isolante est préférentiellement composée de mica qui présente notamment l'avantage d'être ininflammable et incombustible.

La seconde couche 6 électriquement isolante est composée de polyéthylène du type XLPE (« Cross-linked polyethylene ») et/ou de polyéthylène du type LDPE (« Low-Density polyethylene » en langue anglaise ou polyéthylène à faible densité) et/ou du type TR XLPE (« Tree-Retardant Crosslinked Polyethylene » en langue anglaise ou polyéthylène réticulé retardateur d'arborescence) et/ou de polyoléfine réticulé ou non.

De manière préférentielle, le matériau ou l'ensemble des matériaux composant ladite première couche 4 électriquement isolante présente une permittivité électrique distincte de ou supérieure à celle du (des) matériau(x) composant ladite seconde couche 6 électriquement isolante.

A titre d'exemple,
- la couche semi-conductrice interne 3 peut être une couche extrudée, obtenue à partir de la référence LE0592 commercialisée par la société Boréalis ;
- la première couche 4 électriquement isolante peut être le ruban référencé Cablosam PG130 et commercialisé par la société Von Roll ;
- la couche semi-conductrice de transition 5 peut être une couche extrudée, obtenue à partir de la référence LE0592 commercialisée par la société Boréalis ;
- la seconde couche 6 électriquement isolante peut être une couche extrudée et réticulée, obtenue à partir de la référence LS4201 R commercialisée par la société Boréalis ; et
- la couche semi-conductrice externe 7 peut être une couche extrudée, obtenue à partir de la référence LE0520 ou LE0592, ces références étant commercialisées par la société Boréalis.

Les polymères de base utilisés dans les références commerciales LE0592, LS4201R et LE0520 sont tous des LDPE.

Par conséquent, dans une situation courante d'exploitation du câble 1, la première couche 4 et la seconde couche 6 électriquement isolante permettent d'atténuer l'intensité du champ électrique, assurant ainsi l'isolation du câble 1. Dans l'hypothèse où le câble 1 selon l'invention est exposé à un incendie, la seconde couche 6 électriquement isolante composée de XLPE est détruite sous l'effet de la chaleur ; par contre, la première couche 4 électriquement isolante composée de mica résiste au feu, ce qui assure avantageusement la continuité du fonctionnement du câble. Ainsi, de manière avantageuse, le câble 1 selon l'invention reste opérationnel pendant un temps défini lorsqu'il est soumis à de fortes chaleurs et/ou directement au feu. La capacité du câble 1 selon l'invention à résister au feu permet d'assurer une continuité de fonctionnement.

## Revendications

1. Câble (1) d'énergie et/ou de télécommunication, **caractérisé en ce qu'**il comporte :
• au moins un élément conducteur central (2) ;
• une couche semi-conductrice interne (3) entourant l'élément conducteur central (2) ;
• une première couche (4) électriquement isolante entourant ladite couche semi-conductrice interne (3), cette première couche étant une couche rubanée autour de ladite couche semi-conductrice interne (3) ;
• une couche semi-conductrice de transition (5) entourant ladite première couche (4) électriquement isolante ;
• une seconde couche (6) électriquement isolante entourant la couche semi-conductrice de transition (5) ;
• une couche semi-conductrice externe (7) entourant ladite seconde couche (6) électriquement isolante.

2. Câble (1) selon la revendication 1, **caractérisé en ce que** le matériau ou l'ensemble des matériaux composant la première couche (4) électriquement isolante présente une permittivité électrique distincte de celle du (des) matériau(x) composant ladite seconde couche (6) électriquement isolante.

3. Câble (1) selon la revendication 1 ou 2, **caractérisé en ce que** le matériau ou l'ensemble des matériaux composant la première couche (4) électriquement isolante présente une permittivité électrique supérieure à celle du (des) matériau(x) composant ladite seconde couche (6) électriquement isolante.

4. Câble (1) selon l'une quelconque des revendications précédentes, **caractérisé en ce que** la première couche (4) électriquement isolante est ininflammable et incombustible.

5. Câble (1) selon l'une quelconque des revendications précédentes, **caractérisé en ce que** la première couche (4) électriquement isolante comprend une charge inorganique résistante au feu.

6. Câble (1) selon la revendication 5, **caractérisé en ce que** la première couche (4) électriquement isolante comprend plus de 50% en poids de charge inorganique résistante au feu, de préférence plus de 60% en poids de charge inorganique résistante au feu, et de préférence plus de 70% en poids de charge inorganique résistante au feu.

7. Câble (1) selon la revendication 5 ou 6, **caractérisé en ce que** la charge inorganique résistante au feu est le mica.

8. Câble (1) selon l'une quelconque des revendications précédentes, **caractérisé en ce que** la première couche (4) électriquement isolante est un ruban comprenant :
- ladite charge inorganique résistante au feu,
- un support tissé sous forme de ruban, et
- un liant polymérique.

9. Câble (1) selon la revendication 8, **caractérisé en ce qu'**une seule des deux faces du support tissé comprend la charge inorganique résistante au feu.

10. Câble (1) selon la revendication 9, **caractérisé en ce que** la face du support tissé comprenant la charge inorganique se trouve directement en contact physique avec la couche semi-conductrice interne (3).

11. Câble (1) selon l'une quelconque des revendications précédentes, **caractérisé en ce que** la seconde couche (6) électriquement isolante est une couche polymérique obtenue à partir d'un polymère d'oléfine.

12. Câble (1) selon l'une quelconque des revendications précédentes, **caractérisé en ce que** la seconde couche (6) électriquement isolante ne comprend pas de charge inorganique.

13. Câble (1) selon l'une quelconque des revendications précédentes, **caractérisé en ce que** la seconde couche (6) électriquement isolante est composée de polyéthylène du type XLPE (« Cross-linked polyethylene »).

14. Câble (1) selon l'une quelconque des revendications précédentes, **caractérisé en ce que** la seconde couche (6) électriquement isolante est composée de polyéthylène du type LDPE (« Low-Density polyethylene »).

15. Câble (1) selon l'une quelconque des revendications précédentes, **caractérisé en ce qu'**il comprend en outre :
• une seconde couche semi-conductrice de transition entourant la seconde couche (6) électriquement isolante ; et
• une troisième couche électriquement isolante entourant la seconde couche semi-conductrice de transition.

## Patentansprüche

1. Energie- und/oder Telekommunikationskabel (1), **dadurch gekennzeichnet, dass** es aufweist:
• mindestens ein zentrales leitendes Element (2),
• eine innere halbleitende Schicht (3), die das zentrale leitende Element (2) umgibt,
• eine erste elektrisch isolierende Schicht (4), die die innere halbleitende Schicht (3) umgibt, wobei diese erste Schicht eine um die innere halbleitende Schicht (3) gewickelte Schicht ist,
• eine halbleitende Übergangsschicht (5), die die erste elektrisch isolierende Schicht (4) umgibt,
• eine zweite elektrisch isolierende Schicht (6), die die halbleitende Übergangsschicht (5) umgibt,
• eine äußere halbleitende Schicht (7), die die zweite elektrisch isolierende Schicht (6) umgibt.

2. Kabel (1) nach Anspruch 1, **dadurch gekennzeichnet, dass** das Material oder alle Materialien, die die erste elektrisch isolierende Schicht (4) bilden, eine elektrische Permittivität aufweist (aufweisen), die sich von der des(r) Material(ien) unterscheidet, das (die) die zweite elektrisch isolierende Schicht (6) bildet (bilden).

3. Kabel (1) nach Anspruch 1 oder 2, **dadurch gekennzeichnet, dass** das Material oder alle Materialien, die die erste elektrisch isolierende Schicht (4) bilden, eine elektrische Permittivität aufweist (aufweisen), die höher als die der des(r) Material(ien) ist, das (die) die zweite elektrisch isolierende Schicht (6) bildet (bilden).

4. Kabel (1) nach einem der vorangehenden Ansprüche, **dadurch gekennzeichnet, dass** die erste elektrisch isolierende Schicht (4) nicht entflammbar und unbrennbar ist.

5. Kabel (1) nach einem der vorangehenden Ansprüche, **dadurch gekennzeichnet, dass** die erste elektrisch isolierende Schicht (4) einen feuerfesten anorganischen Füllstoff umfasst.

6. Kabel (1) nach Anspruch 5, **dadurch gekennzeichnet, dass** die erste elektrisch isolierende Schicht (4) über 50 Gew.-% feuerfesten anorganischen Füllstoff, vorzugsweise über 60 Gew.-% feuerfesten anorganischen Füllstoff und vorzugsweise über 70 Gew.-% feuerfesten anorganischen Füllstoff umfasst.

7. Kabel (1) nach Anspruch 5 oder 6, **dadurch gekennzeichnet, dass** der feuerfeste anorganischen Füllstoff Glimmer ist.

8. Kabel (1) nach einem der vorangehenden Ansprüche, **dadurch gekennzeichnet, dass** die erste elektrisch isolierende Schicht (4) ein Band ist, umfassend:
- den feuerfesten anorganischen Füllstoff,
- einen gewebten Träger in Bandform, und
- ein Polymer-Bindemittel.

9. Kabel (1) nach Anspruch 8, **dadurch gekennzeichnet, dass** nur eine der zwei Seiten des gewebten Trägers den feuerfesten anorganischen Füllstoff umfasst.

10. Kabel (1) nach Anspruch 9, **dadurch gekennzeichnet, dass** sich die Seite des gewebten Trägers, die den anorganischen Füllstoff umfasst, direkt in physischem Kontakt mit der inneren halbleitenden Schicht (3) befindet.

11. Kabel (1) nach einem der vorangehenden Ansprüche, **dadurch gekennzeichnet, dass** die zweite elektrisch isolierende Schicht (6) eine Polymerschicht ist, erhalten aus einem Olefinpolymer.

12. Kabel (1) nach einem der vorangehenden Ansprüche, **dadurch gekennzeichnet, dass** die zweite elektrisch isolierende Schicht (6) keinen anorganischen Füllstoff umfasst.

13. Kabel (1) nach einem der vorangehenden Ansprüche, **dadurch gekennzeichnet, dass** die zweite elektrisch isolierende Schicht (6) aus Polyethylen vom Typ XLPE ("Cross-linked polyethylene") zusammengesetzt ist.

14. Kabel (1) nach einem der vorangehenden Ansprüche, **dadurch gekennzeichnet, dass** die zweite elektrisch isolierende Schicht (6) aus Polyethylen vom Typ LDPE ("Low-Density polyethylene") zusammengesetzt ist.

15. Kabel (1) nach einem der vorangehenden Ansprüche, **dadurch gekennzeichnet, dass** es ferner umfasst:
• eine zweite halbleitende Übergangsschicht, die die zweite elektrisch isolierende Schicht (6) umgibt, und
• eine dritte elektrisch isolierende Schicht, die die zweite halbleitende Übergangsschicht umgibt.

## Claims

1. A power and/or telecommunication cable (1), **characterized in that** it includes:
• at least one central conducting element (2);
• an inner semiconducting layer (3) surrounding the central conducting element (2);
• a first electrically insulating layer (4) surrounding said inner semiconducting layer (3), this first layer being a layer wound around said inner semiconducting layer (3);
• a transitional semiconducting layer (5) surrounding said first electrically insulating layer (4);
• a second electrically insulating layer (6) surrounding the transitional semiconducting layer (5);
• an outer semiconducting layer (7) surrounding said second electrically insulating layer (6).

2. The cable (1) according to claim 1, **characterized in that** the material or set of materials making up the first electrically insulating layer (4) has an electrical permittivity separate from that of the material(s) making of said second electrically insulating layer (6).

3. The cable (1) according to claim 1 or 2, **characterized in that** the material or set of materials making up the first electrically insulating layer (4) has an electrical permittivity greater than that of the material(s) making up said second electrically insulating layer (6).

4. The cable (1) according to any one of the preceding claims, **characterized in that** the first electrically insulating layer (4) is fireproof and incombustible.

5. The cable (1) according to any one of the preceding claims, **characterized in that** the first electrically insulating layer (4) comprises a fire-resistance inorganic filler.

6. The cable (1) according to claim 5, **characterized in that** the first electrically insulating layer (4) comprises more than 50 wt% of fire-resistance inorganic filler, preferably more than 60 wt% of fire-resistant inorganic filler, and preferably more than 70 wt% of fire-resistant inorganic filler.

7. The cable (1) according to claim 5 or 6, **characterized in that** the fire-resistant inorganic filler is mica.

8. The cable (1) according to any one of the preceding claims, **characterized in that** the first electrically insulating layer (4) is a ribbon comprising:
- said fire-resistant inorganic filler,
- a woven support in the form of a ribbon, and
- a polymeric binder.

9. The cable (1) according to claim 8, **characterized in that** only one of the two faces of the woven support comprises the fire-resistant inorganic filler.

10. The cable (1) according to claim 9, **characterized in that** the face of the woven support comprising the inorganic filler is located in direct physical contact with the inner semiconducting layer (3).

11. The cable (1) according to any one of the preceding claims, **characterized in that** the second electrically insulating layer (6) is a polymeric layer obtained from an olefin polymer.

12. The cable (1) according to any one of the preceding claims, **characterized in that** the second electrically insulating layer (6) does not comprise an inorganic filler.

13. The cable (1) according to any one of the preceding claims, **characterized in that** the second electrically insulating layer (6) is made up of polyethylene of the XLPE ("cross-linked polyethylene") type.

14. The cable (1) according to any one of the preceding claims, **characterized in that** the second electrically insulating layer (6) is made of polyethylene of the LDPE (Low-Density Polyethylene) type.

15. The cable (1) according to any one of the preceding claims, **characterized in that** it further comprises:
• a second transitional semiconducting layer surrounding the second electrically insulating layer (6); and
• a third electrically insulating layer surrounding the second transitional semiconducting layer.
